# DEMANDE DE BREVET EUROPEEN

(11) **EP 4 656 810 A1**
(43) Date de publication de la demande: **03.12.2025**
(21) Numéro de dépôt: 25168626.7
(22) Date de dépôt: 04.04.2025
(51) Int. Cl.: E03B 1/04, E03C 1/23

(54) **BONDE D'ÉVACUATION D'EAU SANITAIRE ET ÉQUIPEMENT SANITAIRE DU TYPE ÉVIER ÉQUIPÉ D'UNE TELLE BONDE D'ÉVACUATION**

(30) Priorité: 28.05.2024 FR 2405485
(71) Demandeur: Bluesink, 31400 Toulouse (FR)
(72) Inventeur: Piedagnel, Félix, 81500 Ambres (FR)
(74) Mandataire: Bringer IP

(57) **Abrégé**

L'invention concerne une bonde d'évacuation d'eau sanitaire comprenant : une coupelle supérieure (10) ; un corps inférieur de bonde (20) présentant une entrée principale (28), une sortie d'évacuation principale (22), agencée en regard de ladite entrée principale (28), une sortie de récupération d'eau (24) et une entrée de trop-plein (26) agencée en regard de la sortie de récupération (24) ; un organe d'obturation (50) monté mobile en rotation entre une position d'évacuation principale, dans laquelle il autorise l'évacuation d'eau à travers ladite sortie principale (22) et bloque l'accès à ladite sortie de récupération (24), et une position de récupération d'eau, dans laquelle il autorise l'évacuation d'eau à travers ladite sortie de récupération (24) ; une poignée de manœuvre (14) reliée mécaniquement audit organe d'obturation (50) pour pouvoir le déplacer de ladite position d'évacuation principale à ladite position de récupération et inversement.

## Description

### Domaine technique de l'invention

L'invention concerne une bonde d'évacuation d'eau sanitaire et un équipement sanitaire, tel qu'un évier domestique ou tout dispositif équivalent, muni d'une telle bonde d'évacuation.

### Arrière-plan technologique

La plupart des équipements sanitaires tels que les éviers domestiques sont munis d'une bonde d'évacuation d'eau sanitaire. La bonde d'évacuation d'eau forme l'interface entre la vasque de l'évier et le syphon de l'évier qui permet de véhiculer l'eau utilisée (aussi désignée dans toute la suite par la terminologie d'eau sale) vers les égouts par un réseau dédié de conduites.

Dans tout le texte, les termes « eau sanitaire » ou « eau domestique » désignent l'eau utilisée à des fins principalement hygiéniques, sanitaires et/ou alimentaires.

La plupart des bondes commercialisées comprennent une entrée d'eau principale agencée au fond de la vasque, une unique sortie d'eau agencée sous l'entrée d'eau et reliée à une conduite en communication de fluide avec le réseau d'égouts et une entrée de trop-plein d'eau reliée fluidiquement au bord supérieur de la vasque de manière à pouvoir récupérer l'eau avant qu'elle ne déborde de la vasque et la véhiculer vers la bonde à destination de la sortie d'eau.

L'utilisateur peut vouloir récupérer l'eau qu'il déverse dans la vasque pour une utilisation ultérieure, par exemple pour arroser des plantes ou tout autre usage qui peut se contenter d'une eau sale ou peu sale selon l'utilisation préalable de l'eau.

A ce jour, la solution principale pour récupérer l'eau est d'utiliser un réservoir qu'on vient positionner manuellement dans la vasque au-dessus de l'entrée d'eau dans la bonde. Cette solution est peu pratique et est parfois compliquée à mettre en œuvre lorsqu'un robinet fixe surplombe la vasque et entrave ainsi l'agencement du réservoir au-dessus de la bonde.

Une autre solution a été proposée par le document US2018/0355588 qui prévoit une bonde formée d'un tube vertical dont l'extrémité inférieure débouche dans une conduite d'évacuation d'eau vers un égout, une conduite latérale qui débouche dans le tube vertical et reliée à un réservoir de récupération d'eau et un obturateur commandable logé entre l'extrémité du tube vertical et la conduite latérale de manière à pouvoir déterminer vers quelle sortie véhiculer l'eau sale. En outre, une entrée de trop-plein est prévue sous l'obturateur de manière que l'eau qui s'apprête à déborder de la vasque puisse être véhiculée vers les égouts quelle que soit la position de l'obturateur.

Cette solution est intéressante, mais elle est encombrante et ne permet pas d'équiper la plupart des éviers d'ores et déjà commercialisés. En particulier, le tube vertical impose un espace important sous l'évier, ce qui n'est pas compatible avec tous les éviers.

L'inventeur a donc cherché à développer une nouvelle solution compacte permettant son installation sur tout type d'équipements sanitaires, y compris ceux dont l'encombrement sous la vasque est réduit.

### Objectifs de l'invention

L'invention vise à fournir une bonde d'évacuation d'eau sanitaire permettant de récupérer l'eau ou de l'évacuer vers les égouts, au choix de l'utilisateur.

L'invention vise notamment à fournir une telle bonde qui soit compacte et puisse être montée sous la plupart des équipements sanitaires.

L'invention vise aussi à fournir, dans au moins un mode de réalisation, une telle bonde qui puisse être aisément fixée sur une vasque d'un équipement sanitaire.

L'invention vise aussi à fournir un équipement sanitaire, tel qu'un évier, équipé d'une bonde d'évacuation d'eau sanitaire selon l'invention.

### Exposé de l'invention

Pour ce faire, l'invention concerne une bonde d'évacuation d'eau sanitaire destinée à équiper une vasque d'un équipement sanitaire, tel qu'un évier, ladite bonde comprenant une coupelle supérieure centrée sur un axe, dit axe principal, destinée à recevoir une eau sanitaire à évacuer, un corps de bonde inférieur centré sur ledit axe principal et présentant une première entrée, dite entrée principale, centrée sur ledit axe principal et destinée à recevoir l'eau de ladite coupelle supérieure, et des moyens de liaison mécanique entre ladite coupelle supérieure et ledit corps de bonde adaptés pour pouvoir les relier ensemble de part et d'autre d'une vasque d'un équipement sanitaire.

La bonde selon l'invention est caractérisée en ce que ledit corps de bonde comprend en outre :
- une première sortie centrée sur ledit axe principal, dite sortie d'évacuation principale, agencée en regard de ladite entrée principale dudit corps de bonde,
- une deuxième sortie, dite sortie de récupération d'eau, centrée sur un axe perpendiculaire audit axe principal, dit axe secondaire,
- une deuxième entrée, dite entrée de trop-plein, centrée sur ledit axe secondaire et agencée en regard de ladite sortie de récupération d'eau.

La bonde est également caractérisée en ce qu'elle comprend :
- un organe d'obturation monté mobile en rotation autour dudit axe principal dans ledit corps de bonde entre une première position, dite position d'évacuation principale, dans laquelle il autorise simultanément l'évacuation d'eau sanitaire à travers ladite sortie principale et l'alimentation dudit corps de bonde par ladite entrée de trop-plein tout en empêchant toute circulation d'eau sanitaire à travers ladite sortie de récupération, et une deuxième position, dite position de récupération d'eau, dans laquelle il autorise simultanément l'évacuation d'eau sanitaire à travers ladite sortie de récupération tout en empêchant l'alimentation dudit corps de bonde par ladite entrée de trop-plein et toute circulation d'eau sanitaire à travers ladite sortie principale,
- une poignée de manœuvre reliée mécaniquement audit organe d'obturation pour pouvoir le déplacer de ladite position d'évacuation principale à ladite position de récupération et inversement.

Ainsi, la bonde selon l'invention permet, par une action sur la poignée de manœuvre d'évacuer l'eau sanitaire alimentant ladite bonde, soit vers la sortie principale, soit vers la sortie de récupération. La sortie principale peut par exemple être reliée fluidiquement à une conduite alimentant le réseau d'égout et la sortie de récupération peut par exemple être reliée fluidiquement à un réservoir de récupération d'eau, destinée à un usage ultérieur.

Ainsi, l'utilisateur, en fonction de la qualité de l'eau qu'il déverse dans la vasque de l'équipement sanitaire équipé de la bonde selon l'invention, peut décider de récupérer l'eau ou de l'évacuer vers l'égout du domicile.

En outre et selon l'invention, la sortie de récupération d'eau et l'entrée du trop-plein d'eau sont centrées sur le même axe secondaire, qui est horizontal, une fois la bonde montée sur une vasque d'un équipement sanitaire et perpendiculaire à l'axe principal de la bonde sur lequel est centrée la sortie principale. Cela permet d'avoir une bonde particulièrement compacte et résulte du choix de l'inventeur de bloquer l'entrée d'eau du trop-plein lorsque l'eau est véhiculée vers la sortie de récupération d'eau. En effet, l'inventeur a déterminé que l'utilisateur est particulièrement vigilant lorsqu'il véhicule l'eau vers son réservoir de récupération et qu'il n'est donc pas nécessaire de prévoir un trop-plein qui débouche directement sous l'obturateur comme dans les solutions antérieures. Ce choix permet de gagner en compacité étant donné qu'il permet d'agencer l'entrée de trop-plein au même niveau que la sortie de récupération d'eau et d'utiliser un organe d'obturation qui permet simultanément de bloquer la sortie d'évacuation principale et l'entrée de trop-plein lorsque la bonde est dans la position de récupération d'eau, et à l'inverse de libérer simultanément l'évacuation principale et l'entrée de trop-plein, lorsque la bonde est dans la position d'évacuation principale. Ainsi, dans une utilisation courante de la bonde (c'est-à-dire pour une évacuation d'eau vers la sortie à destination des égouts), le trop plein débouche directement au niveau de la sortie d'eau.

La bonde selon l'invention est donc compacte et peut être installée sous la plupart des équipements déjà existants contrairement aux solutions de l'art antérieur qui nécessitent un espace important sous la vasque pour leurs installations.

Avantageusement et selon l'invention, lesdits moyens de liaison mécanique entre ladite coupelle supérieure et ledit corps de bonde comprennent :
- une pièce mécanique à plusieurs branches solidaire dudit corps de bonde et munie en son centre d'un filetage centré sur ledit axe principal,
- une vis présentant un épaulement en butée mécanique contre ladite coupelle supérieure et un pas de vis conjugué audit filetage de ladite pièce mécanique.

Selon cette variante avantageuse, les moyens de fixation sont compacts et permettent de limiter au maximum l'encombrement, notamment vertical, de la bonde. En particulier et selon cette variante, la pièce mécanique à plusieurs branches s'étend dans un plan horizontal (une fois la bonde montée sur une vasque) à l'intérieur du corps de bonde. Cette pièce à plusieurs branches est solidaire dudit corps de bonde. Par exemple, le corps de bonde peut comprendre une pluralité d'encoches qui viennent chacune recevoir une extrémité d'une branche de la pièce mécanique à plusieurs branches. Selon une autre variante, l'extrémité de chaque branche peut comprendre une mortaise qui vient se loger dans un tenon solidaire du corps de bonde. D'autres moyens de fixation sont possibles sans remettre en cause le principe de l'invention. La fixation entre la partie supérieure de la bonde (formée notamment de la coupelle) et la partie inférieure de la bonde (formée notamment du corps de bonde) est particulièrement simple et rapide et consiste simplement à visser la vis des moyens de fixation, à travers la coupelle, dans l'alésage de la pièce à plusieurs branches du corps de bonde, qui est reliée mécaniquement au corps de bonde.

Avantageusement et selon l'invention, ladite vis est creuse et traversante selon l'axe principal et ladite poignée mécanique présente une extrémité inférieure qui s'étend à travers ladite vis traversante et en prise mécanique avec ledit organe d'obturation.

Selon cette variante avantageuse, la poignée mécanique traverse la vis des moyens de fixation, qui est elle-même logée dans l'alésage de la pièce à plusieurs branches. Cela permet de disposer d'une bonde compacte qui intègre sur le même axe principal, une partie de la poignée de manœuvre, les moyens de fixation et une partie de l'organe d'obturation.

Avantageusement et selon l'invention, ladite pièce mécanique à plusieurs branches est une croix à 4 branches.

Selon cette variante avantageuse, la pièce mécanique à plusieurs branches des moyens de fixation est formée d'une croix dont chaque branche est en prise mécanique avec un pièce conjuguée (par exemple une encoche ou un tenon) formée dans le corps de bonde.

Avantageusement, chaque branche de ladite pièce mécanique comprend en outre une extrémité conformée à une pièce de liaison mécanique solidaire dudit corps de bonde.

Cette variante permet d'assurer la liaison mécanique entre la pièce à plusieurs branches et le corps de bonde.

Avantageusement et selon l'invention, ledit organe d'obturation comprend un demi-disque relié à une portion tronconique s'étendant depuis ledit demi-disque de manière à pouvoir, dans la position de récupération d'eau, bloquer simultanément la sortie principale entravée d'un demi-disque complémentaire et ladite entrée de trop-plein, et dans la position d'évacuation principale, bloquer la sortie de récupération d'eau tout en autorisant simultanément l'alimentation du corps de bonde par ladite entrée de trop-plein.

Cette variante permet, avec un seul organe d'obturation à l'architecture spécifique, monté mobile en rotation autour de l'axe principal, de bloquer simultanément la sortie principale et l'entrée de trop-plein dans la position de récupération d'eau et de libérer simultanément, dans la position d'évacuation principale, ladite sortie principale et ladite entrée de trop-plein.

Avantageusement et selon l'invention, la bonde comprend en outre un panier logé de manière amovible dans ladite coupelle supérieure et présentant une pluralité d'orifices d'écoulement d'eau.

Selon cette variante, la bonde est équipée d'un panier amovible de manière à pouvoir récupérer des déchets solides et éviter qu'ils ne s'écoulent dans la tuyauterie reliée à la bonde selon l'invention.

L'invention concerne aussi un équipement sanitaire, tel qu'un évier, comprenant une vasque, caractérisé en ce que ladite vasque est équipée d'une bonde selon l'invention de manière à pouvoir évacuer l'eau sanitaire, selon la position de ladite poignée de commande de ladite bonde, soit vers un égout relié à ladite bonde par une conduite reliant fluidiquement ladite sortie principale de ladite bonde audit égout ou vers un réservoir de récupération relié à ladite bonde par une conduite reliant fluidiquement ledit réservoir et ladite sortie de récupération de ladite bonde.

Les avantages et effets techniques de la bonde selon l'invention s'appliquent *mutatis mutandis* à un équipement sanitaire selon l'invention.

L'invention concerne également une bonde d'évacuation et un équipement sanitaire tel qu'un évier muni d'une bonde selon l'invention, caractérisés en combinaison par tout ou partie des caractéristiques mentionnées ci-dessus ou ci-après.

### Liste des figures

D'autres buts, caractéristiques et avantages de l'invention apparaîtront à la lecture de la description suivante donnée à titre uniquement non limitatif et qui se réfère aux figures annexées dans lesquelles :
- [FIG 1] est une vue schématique de face d'une bonde selon un mode de réalisation de l'invention,
- [FIG 2] est une vue schématique en perspective d'une bonde selon un mode de réalisation de l'invention
- [FIG 3] est une vue schématique en coupe de la bonde de la figure 2.
- [FIG 4] est une vue schématique en perspective éclatée de la bonde des figures 2 et 3,
- [FIG 5] est une partie de la figure 4 limitée aux éléments inférieurs de la bonde selon ce mode de réalisation.

### Description détaillée d'un mode de réalisation de l'invention

Sur les figures, les échelles et les proportions ne sont pas strictement respectées et ce, à des fins d'illustration et de clarté.

Les éléments identiques, similaires ou analogues sont désignés par les mêmes références dans toutes les figures. Dans toute la suite et sauf mention contraire, les différents éléments constituant la bonde sont décrits tels qu'agencés une fois la bonde assemblée et montée sur une vasque d'un équipement sanitaire. Cet agencement est par exemple représenté sur les figures 1, 2 et 3.

La bonde selon l'invention comprend une coupelle supérieure 10 centrée sur un axe principal 30. Cette coupelle supérieure 10 est destinée à recevoir une eau sanitaire à évacuer.

La bonde comprend également un corps de bonde 20 inférieur centré sur l'axe principal 30. Ce corps de bonde est pourvu d'une entrée principale 28 centrée sur l'axe principal 30 et destinée à recevoir l'eau de la coupelle supérieure 10, une sortie d'évacuation principale 22 centrée sur l'axe principal 30 et agencée en regard de l'entrée principale 28 et destinée à évacuer l'eau vers un réseau domestique relié aux égouts non représenté sur les figures, une sortie de récupération d'eau 24, centrée sur un axe secondaire 32, perpendiculaire à l'axe principal 30, et destinée à évacuer l'eau vers un réservoir de récupération relié fluidiquement à cette sortie 24, et une entrée de trop-plein 26, centrée sur l'axe secondaire 32, agencée en regard de la sortie de récupération d'eau 24 et destinée à alimenter la bonde en eau de trop-plein par une conduite de trop plein, non représentée sur les figures.

La bonde selon l'invention comprend en outre un organe d'obturation 50 monté mobile en rotation autour de l'axe principal 30 entre une position d'évacuation principale dans laquelle l'organe d'obturation 50 permet à l'eau d'être évacuée vers la sortie principale 22 tout en bloquant l'évacuation d'eau vers la sortie de récupération 24 et en libérant l'arrivée d'eau par l'entrée de trop-plein 26, et une position de récupération d'eau, dans laquelle l'organe d'obturation 50 permet à l'eau sanitaire d'être évacuée vers la sortie de récupération 24 tout en bloquant simultanément l'alimentation du corps de bonde par l'entrée de trop-plein 26 et l'évacuation d'eau vers la sortie principale 22.

La bonde selon l'invention comprend aussi une poignée 14 de manœuvre reliée mécaniquement à l'organe d'obturation 50 pour permettre à un utilisateur de basculer l'organe d'obturation 50 de la position d'évacuation principale à la position de récupération et inversement, en fonction de ses choix et besoins d'évacuation.

La bonde comprend enfin des moyens de liaison mécanique de la coupelle supérieure 10 sur le corps de bonde 20 qui seront décrits ultérieurement en lien avec les figures 3 et 5.

Les figures 1 et 2 illustrent respectivement de face et en perspective une bonde selon un mode de réalisation de l'invention. Ces figures permettent de voir la coupelle supérieure 10 de la bonde, le corps 20 de bonde, la sortie principale 22 d'évacuation d'eau, la sortie de récupération 24 d'eau, l'entrée du trop-plein 26, la poigné de manœuvre 14, ainsi que l'axe principal 30 et l'axe secondaire 32 de la bonde.

La figure 3 illustre une coupe de la bonde selon le mode de réalisation des figures. On observe, en plus des éléments déjà décrits en lien avec les figures 1 et 2, l'entrée principale 28 du corps de bonde, centrée sur l'axe principal 30 et destinée à recevoir l'eau de la coupelle supérieure 10, les moyens de liaison mécanique entre la coupelle 10 supérieure et le corps de bonde 20, formés d'une pièce en croix 40 et d'une vis creuse 42.

On observe également l'organe d'obturation monté mobile en rotation autour de l'axe principal 30.

Selon le mode de réalisation des figures, cet organe d'obturation 50, visible de manière plus précise sur la figure 5, est formé d'un demi-disque inférieur 52 et d'une portion de paroi tronconique 54.

Comme illustré sur la figure 3, le demi-disque inférieur 52 est conjugué à un demi-disque 23 fixe formé au niveau de la sortie 22 du corps de bonde de telle sorte que la mise en rotation de l'obturateur 50 permet de compléter le demi-disque 23 pour former un disque complet qui empêche toute circulation d'eau à travers la sortie 22 ou au contraire de superposer le demi-disque 52 au demi-disque 23 pour laisser libre la partie du conduit en regard de la sortie 22 non couverte par le demi-disque 23 de manière à ce que l'eau puisse être évacuée par cette sortie 22.

En outre, la paroi tronconique 54 permet, selon sa position dans le corps de bonde (position de récupération d'eau ou position d'évacuation principale), soit de bloquer l'arrivée d'eau du trop-plein par l'entrée 26, soit de bloquer l'évacuation d'eau par la sortie de récupération 24.

Ainsi, la figure 3 illustre la bonde dans la position de récupération d'eau dans laquelle l'eau qui est déversée dans la coupelle supérieure 10 peut traverser l'entrée principale 28 pour atteindre le corps de bonde 20, puis cette eau est véhiculée vers la sortie de récupération 24 étant donné que l'obturateur 50 bloque l'accès à la sortie 22 (le demi-disque 52 de l'obturateur venant compléter le demi-disque fixe 23 de la sortie 22). En outre, l'entrée de trop-plein 26 est bloquée par la paroi 54 de l'obturateur qui s'étend intégralement dans l'ouverture.

Si l'obturateur est mis en rotation autour de l'axe 30 pour effectuer un pivotement de 180°, alors la paroi 54 vient bloquer la sortie de récupération 24 agencée en regard de l'entrée 26, tout en libérant cette entrée de trop-plein 26, et le demi-disque 52 libère l'accès à la sortie 22 principale en venant de superposer au demi-disque 23 fixe du corps de bonde.

La mise en rotation de l'obturateur 50 est obtenue par la manipulation par un utilisateur de la poignée de manœuvre 14. Cette poignée de manœuvre 14 est reliée mécaniquement à un arbre 15 dont l'extrémité inférieure 17 forme un tenon en prise avec une mortaise 55 solidaire de l'obturateur 50. Ainsi, lorsqu'un utilisateur exerce une force de rotation sur la poignée de manœuvre 14, il assure la rotation de l'obturateur entre la position de récupération d'eau et la position d'évacuation principale et inversement.

Selon un mode de réalisation avantageux, le corps de bonde peut en outre comprendre une butée qui vient bloquer la rotation de l'organe d'obturation dans chacune des positions de la bonde, ce qui facilite l'actionnement par l'utilisateur.

La figure 4 illustre en perspective éclatée l'ensemble des éléments qui constituent la bonde selon le mode de réalisation des figures.

En particulier, cette figure permet de visualiser plus précisément les moyens de liaison entre la coupelle supérieure 10 et le corps de bonde 20.

Ces moyens de liaison comprennent une croix 40 formée de plusieurs branches 41. Chaque branche 41 comprend une extrémité 41a conformée à une pièce de liaison mécanique 41b solidaire du corps de bonde 20.

En outre, cette croix 40 comprend un alésage interne fileté 45 conformé au pas de vis de la vis creuse 42 destinée à venir se visser dans l'alésage à travers la coupelle supérieure 10. En particulier, cette vis 42 comprend un épaulement qui vient en butée contre le pourtour 11 de la partie centrale ajourée de la coupelle 10 à travers laquelle la vis 42 peut être insérée.

En outre, la vis 42 étant creuse, elle permet que l'arbre 15 de la poignée de manœuvre 14 la traverse pour venir en prise dans la mortaise 55 de l'obturateur 50.

Selon le mode de réalisation des figures, la coupelle supérieure 10 comprend en outre des marquages distincts sur son pourtour supérieur pour visualiser la position de récupération d'eau et la position d'évacuation principale. Ainsi, un utilisateur peut visualiser comment positionner la poignée de manœuvre pour basculer l'obturateur de la position d'évacuation principale à la position de récupération d'eau.

La bonde selon l'invention peut aussi comprendre, selon certains modes de réalisation non représentés sur les figures des éléments additionnels, tels qu'un filtre d'eau agencé au voisinage de la sortie de récupération d'eau de manière à pouvoir filtrer l'eau récupérée et obtenir une eau de récupération la plus propre possible. Un tel filtre peut être de tout type connu.

Il est aussi possible de prévoir des joints d'étanchéité agencés à chaque interface de pièces de la bonde selon l'invention. De tels joints peuvent, par exemple, être prévus autour de l'organe d'obturation pour assurer une fermeture étanche de l'entrée de trop-plein, de la sortie d'évacuation principale et de la sortie de récupération d'eau, en fonction des positions de la bonde.

Il est aussi possible de prévoir des moyens de blocage de l'obturateur, en translation le long de l'axe principal, de manière à éviter qu'il ne remonte dans le corps de la bonde lorsque l'eau rentre dans la bonde.

## Revendications

1. Bonde d'évacuation d'eau sanitaire destinée à équiper une vasque d'un équipement sanitaire, tel qu'un évier, ladite bonde comprenant une coupelle supérieure (10) centrée sur un axe, dit axe principal (30), destinée à recevoir une eau sanitaire à évacuer, un corps inférieur de bonde (20) centré sur ledit axe principal (30) et présentant une première entrée, dite entrée principale (28), centrée sur ledit axe principal (30) et destinée à recevoir l'eau de ladite coupelle supérieure (10), et des moyens de liaison mécanique (40, 42) entre ladite coupelle supérieure (10) et ledit corps de bonde (20) adaptés pour pouvoir les relier mécaniquement ensemble,
**caractérisée en ce que** ledit corps de bonde (20) comprend en outre :
- une première sortie centrée sur ledit axe principal (30), dite sortie d'évacuation principale (22), agencée en regard de ladite entrée principale (28) dudit corps de bonde,
- une deuxième sortie, dite sortie de récupération d'eau (24), centrée sur un axe perpendiculaire audit axe principal, dit axe secondaire (32),
- une deuxième entrée, dite entrée de trop-plein (26), centrée sur ledit axe secondaire (32) et agencée en regard de ladite sortie de récupération d'eau (24),
et **en ce que** ladite bonde comprend :
- un organe d'obturation (50) monté mobile en rotation autour dudit axe principal (30) dans ledit corps de bonde entre une première position, dite position d'évacuation principale, dans laquelle il autorise simultanément l'évacuation d'eau sanitaire à travers ladite sortie principale (22) et l'alimentation dudit corps de bonde par ladite entrée de trop-plein (26) tout en empêchant toute circulation d'eau sanitaire à travers ladite sortie de récupération (24), et une deuxième position, dite position de récupération d'eau, dans laquelle il autorise simultanément l'évacuation d'eau sanitaire à travers ladite sortie de récupération (24) tout en empêchant l'alimentation dudit corps de bonde par ladite entrée de trop-plein (26) et toute circulation d'eau sanitaire à travers ladite sortie principale (22),
- une poignée de manœuvre (14) reliée mécaniquement audit organe d'obturation (50) pour pouvoir le déplacer de ladite position d'évacuation principale à ladite position de récupération et inversement.

2. Bonde selon la revendication 1, **caractérisée en ce que** lesdits moyens de liaison mécanique entre ladite coupelle supérieure (10) et ledit corps de bonde (20) comprennent :
- une pièce mécanique (40) à plusieurs branches solidaire dudit corps de bonde et munie en son centre d'un filetage (45) centré sur ledit axe principal (30),
- une vis (42) présentant un épaulement en butée mécanique contre ladite coupelle supérieure (10) et un pas de vis conjugué audit filetage (45) de ladite pièce mécanique (40).

3. Bonde selon la revendication 2, **caractérisée en ce que** ladite vis (42) est creuse et traversante selon l'axe principal (30) et ladite poignée mécanique présente une extrémité inférieure (17) qui s'étend à travers ladite vis traversante et en prise avec ledit organe d'obturation (50).

4. Bonde selon l'une des revendications 2 ou 3, **caractérisée en ce que** chaque branche (41) de ladite pièce mécanique comprend une extrémité (41a) conformée à une pièce de liaison mécanique (41b) solidaire dudit corps de bonde (20).

5. Bonde selon l'une des revendications 2 à 4, **caractérisée en ce que** ladite pièce mécanique (40) à plusieurs branches est une croix à 4 branches.

6. Bonde selon l'une des revendications 1 à 5, **caractérisée en ce que** ledit organe d'obturation comprend un demi-disque (52) relié à une portion tronconique (54) s'étendant depuis ledit demi-disque (52) de manière à pouvoir, dans la position de récupération d'eau, bloquer simultanément la sortie principale (22) entravée d'un demi-disque complémentaire et ladite entrée de trop-plein (25) et dans la position d'évacuation principale, bloquer la sortie de récupération d'eau (24) tout en autorisant l'alimentation du corps de bonde par ladite entrée de trop-plein (26).

7. Bonde selon l'une des revendications 1 à 6, **caractérisée en ce qu'**elle comprend en outre un panier (12) logé de manière amovible dans ladite coupelle supérieure (10) et présentant une pluralité d'orifices d'écoulement d'eau.

8. Équipement sanitaire, tel qu'un évier, comprenant une vasque, **caractérisé en ce que** ladite vasque est équipée d'une bonde selon l'une des revendications 1 à 7 de manière à pouvoir évacuer l'eau sanitaire, selon la position de ladite poignée de manœuvre (14) de ladite bonde, soit vers un égout relié à ladite bonde par une conduite reliant fluidiquement ladite sortie principale (22) de ladite bonde audit égout ou vers un réservoir de récupération relié à ladite bonde par une conduite reliant fluidiquement ledit réservoir et ladite sortie de récupération (24) de ladite bonde.
